# FASCICULE DE BREVET EUROPEEN

(11) **EP 1 426 305 B1**
(45) Date de publication et mention de la délivrance du brevet: **31.08.2005**
(21) Numéro de dépôt: 03370038.6
(22) Date de dépôt: 01.12.2003
(51) Int. Cl.: B65D 81/03

(54) **Procédé de fabrication d'enveloppes pour objets fragiles**
Verfahren zur Herstellung von Umhüllungen für zerbrechliche Gegenstände
Method for producing wrappings for fragile objects

(30) Priorité: 06.12.2002 FR 0215485
(43) Date de publication de la demande: 09.06.2004
(73) Titulaire: Harry Plast, S.A., 59230 Saint Amand les Eaux (FR)
(72) Inventeur: Harrissart, Jean Marie, 59135 Wallers (FR)
(74) Mandataire: Hennion, Jean-Claude

(56) Documents cités:
- WO-A-89/10315
- FR-A- 2 172 830
- GB-A- 2 347 662
- US-A- 4 620 633
- US-A- 5 009 318

## Description

L'invention se rapporte au domaine technique des enveloppes.

Par enveloppes on désigne ici des étuis plats, par exemple de forme rectangulaire, destinés à la correspondance et, plus généralement, au transport et à la distribution notamment postale.

On connaît dans l'art antérieur, de très nombreuses réalisations pour de telles enveloppes pour objets fragiles.

Selon une première série de réalisation, les enveloppes sont pourvues d'un matériau cellulaire comprenant des bulles d'air. Ce matériau est connu en soi depuis fort longtemps (voir par exemple le brevet américain US-2.294.389, de 1965). Cette première série de réalisation d'enveloppe bulle peut être illustrée par les documents suivants : EP 0.172.142, US-5.273.361, FR-2.163.311, DE-200.06.056U.

Selon une deuxième série de réalisation, les enveloppes sont pourvues d'une matelassure en mousse. Des exemples de réalisation de telles enveloppes à matelassure peuvent être trouvés dans les documents suivants : FR-2.172.830, US-4.087.002.

La première série de réalisation présente plusieurs inconvénients.

En premier lieu, le rapport volume/poids est très élevé, ce qui rend coûteux le transport et le stockage des enveloppes avant leur utilisation.

En second lieu, la perforation accidentelle des bulles d'air ou la fuite lente d'air des cellules lorsque les enveloppes sont soumises à compression peut réduire fortement le caractère amortissant et protecteur de ces enveloppes.

En troisième lieu, l'utilisation de matériaux à faible perméabilité aux gaz, pour la fabrication de ces enveloppes, entraîne des coûts élevés.

La deuxième série de réalisation présente également de nombreux inconvénients.

En premier lieu, le rapport volume/poids reste élevé, ce qui, ici encore, rend coûteux le transport et le stockage des enveloppes avant leur utilisation.

En second lieu, les matériaux assemblés pour la fabrication de ces enveloppes matelassées rendent très délicat le recyclage de ces enveloppes : certains de ces matériaux sont recyclables et valorisables, d'autres non et la séparation et le tri de ces divers matériaux est complexe.

Afin de réduire le rapport volume/poids, plusieurs solutions ont pu être imaginées dans l'art antérieur.

Le document FR-2.139.749 décrit un matériau composite comprenant des particules expansibles contenant un composé polaire tel qu'anhydride citraconique, acrylate d'éthyle, acrylate de beta hydroxyethyle.

Sous l'effet d'un champ électrique, les particules expansibles, logées dans des poches délimitées par soudage de deux films synthétiques, vont s'échauffer et mousser rapidement, les films synthétiques présentant quant à eux un faible échauffement, étant réalisés avec des matériaux à faible perte diélectrique.

Le produit décrit dans le document FR-2.139.749 s'avère très coûteux à fabriquer et son recyclage est très délicat. Par ailleurs, ce matériau ne peut être réutilisé, les particules expansibles moussant de manière irréversible sous l'effet du champ électrique.

Les brevets américains US-4.620.633 et US-4.193.499 décrivent des enveloppes actuellement commercialisées sous la marque XPANDER PAK. Le brevet américain US-4.620.633 décrit des enveloppes à double parois entre lesquelles un matériau expansible est placé. A l'état initial, ce matériau expansible est compressé car logé dans une poche interne à l'enveloppe, cette poche étant sous vide. L'utilisateur doit perforer l'enveloppe, après avoir placé le produit à protéger dans l'enveloppe, pour que le produit expansible gonfle par entrée d'air.

Le brevet américain US-4.193.499 décrit des enveloppes à double parois entre lesquelles se trouve un matériau expansible sous l'effet de micro-ondes.

Les enveloppes décrites dans les documents US-4.620.633 et US-4.193499 présentent de nombreux inconvénients.

En premier lieu, par leur conception même, ces enveloppes ne sont pas réutilisables.

L'expansion sous micro-ondes du matériau amortissant, décrite dans le brevet US-4.193499 est tout aussi irréversible que l'était celle obtenue par l'application d'un champ électrique, décrite dans le brevet français FR-2.139.749.

La perforation des enveloppes décrites dans le brevet US-4.620.633 est de même irréversible.

En second lieu, les enveloppes décrites dans les documents US-4.193.499 et US-4.620.633 sont d'un usage délicat. Il existe un risque que la perforation de l'enveloppe entraîne des blessures pour l'utilisateur ou une détérioration de l'objet contenu dans l'enveloppe, objet que l'on souhaite protéger justement contre de tels accidents.

L'utilisation de micro-ondes telles que décrites dans le document US-4.193.499 nécessite un appareillage spécifique convenablement réglé. L'emploi de micro-ondes n'est pas très compatible avec l'envoi, dans l'enveloppe, de matériaux métalliques.

En troisième lieu, le recyclage des enveloppes décrites dans ces documents US-4.193.499 et US-4.620.633 est très délicat et coûteux, compte tenu de la multiplicité des matériaux employés pour la fabrication de ces enveloppes et du mode d'assemblage de ces matériaux.

L'invention vise à apporter une solution économique à plusieurs des problèmes posés par les produits connus antérieurement.

Plus précisément, l'invention vise à fournir un nouveau procédé de fabrication d'enveloppes pour objets fragiles, les enveloppes obtenues étant plus facilement recyclables que celles connues, les enveloppes obtenues étant de plus réutilisables et d'un transport et stockage avant utilisation moins coûteux, le rapport volume/poids de ces enveloppes, avant utilisation, étant notablement réduit.

A ces fins, invention se rapporte, selon un premier aspect, à un procédé de fabrication et conditionnement d'enveloppes, ce procédé comprenant les étapes suivantes :
- introduction, dans un étui, d'un matériau amortissant formant ainsi une enveloppe pour objet fragile ;
- placement d'au moins un étui contenant le matériau amortissant dans une enceinte souple ;
- expulsion de l'air contenu dans l'enceinte souple et fermeture de cette enceinte entraînant la compression du matériau amortissant de l'étui.

Dans une réalisation, le matériau amortissant est une mousse naturelle ou synthétique.

Selon diverses réalisations, le procédé présente les caractères suivants, le cas échéant combinés :
- l'expulsion de l'air contenu dans l'enceinte souple est obtenue par aspiration et/ou par compression mécanique de l'enceinte contenant l'(les) étui(s) ;
- il comprend une étape supplémentaire de placement de moyens de pré-découpe pour ouverture facilitée de l'enceinte contenant l'(les) étui(s) ;
- les moyens de pré-découpe sont choisis parmi le groupe comprenant les lignes d'affaiblissement, les entailles sur les bords latéraux de l'enceinte ou tout autre moyen équivalent.

L'invention se rapporte selon un deuxième aspect, à un conditionnement d'enveloppes obtenues par la mise en oeuvre du procédé présenté ci-dessus, lesdits étuis étant disposés chacun dans une enceinte, les enceintes étant groupées dans une sur-enceinte, de sur-emballage, de laquelle l'air a été chassé par compression ou aspiration avant fermeture.

Dans une réalisation, les enceintes contenant la(les) enveloppe(s) sont réalisées en matériau polymère translucide, transparent, semi-transparent, ou pourvues d'une fenêtre de visualisation du contenu.

Ainsi que le comprendra l'homme du métier, toute enveloppe papier ou kraft conventionnelle peut être utilisée comme étui.

Le matériau amortissant étant placé dans ledit étui, sans avantageusement y être fixé, il est aisé de réutiliser ce matériau, l'étui pouvant être recyclé ou réutilisé par ailleurs.

En fonction des besoins, une bande de matériau amortissant ou plusieurs bandes peuvent être placées dans l'étui, cette bande (ces bandes) étant éventuellement pourvue(s) de reliefs, ainsi qu'il est connu en soi.

Dans une réalisation avantageuse, l'enceinte souple dans laquelle les étuis sont placés sous vide est transparente, translucide ou semi-transparente, ou bien encore pourvue d'une fenêtre transparente, translucide ou semi-transparente. L'utilisateur peut ainsi visuellement identifier la nature, voire le nombre d'étuis enveloppes contenus dans l'enceinte souple d'emballage sous vide.

En tant que matériau amortissant, une mousse de polyéthylène à cellules fermées, dépourvue de CFC et de HCFC, permet un recyclage respectueux de l'environnement.

Afin de faciliter l'ouverture de l'enceinte souple, sans qu'il soit nécessaire d'employer des outils tranchants tels que cutter ou ciseaux, sources d'accidents, l'enceinte souple est avantageusement pourvue de moyens de pré-découpe.

De tels moyens de pré-découpe sont connus en eux-mêmes et peuvent être par exemple les suivants.

Dans une première réalisation, l'enceinte comprend un film bi-couche, l'une des couches étant pourvue d'une matière plastique pré-découpée suivant une ligne, par exemple par découpe laser.

Dans une autre réalisation, une bande de déchirement est collée sur l'enceinte, une extrémité de cette bande étant exposée de sorte à permettre une traction manuelle sur cette bande. De telles bandes sont employées actuellement, mais pour des efforts beaucoup plus modestes, dans l'emballage de paquets de cigarettes ou de cassettes audio.

Dans une autre réalisation, éventuellement combinée aux précédentes, une entaille ou pré-découpe latérale forme amorce de déchirure, le film constituant l'enceinte, mono ou multicouche, présentant une orientation préférentielle fournissant la propagation linéaire de ce déchirement (par exemple PE orienté).

Dans encore une autre réalisation, l'enceinte est fermée par soudure (haute fréquence, ultrasons ou thermosoudure, en fonction du matériau employé notamment) et la zone de soudure est pourvue de deux pattes de préhension opposées.

Le procédé peut être mis en oeuvre pour le stockage et le transport d'enveloppes matelassées ou à bulles, placées à l'unité dans une enceinte souple, ces enveloppes étant compressées mécaniquement et/ou par aspiration de l'air contenu dans l'enceinte avant fermeture de cette enceinte, par exemple par soudage.

Il en résulte un gain de place appréciable.

Dans un mode de mise en oeuvre, les enveloppes sont placées en nombre dans une enceinte souple dans laquelle l'air est chassé par aspiration ou compression mécanique, chacune de ces enveloppes étant elle-même placée dans une sous-enceinte fermée dans laquelle l'air a été auparavant chassé par compression ou aspiration.

Ainsi, lorsque l'utilisateur ouvre la première enceinte de sur-emballage, il accède aux enceintes contenant les enveloppes et peut les prendre une par une, au gré de ses besoins, les enveloppes non encore utilisées restant à l'état compressé de stockage ou transport.

## Revendications

1. Procédé de fabrication et conditionnement d'enveloppes pour objets fragiles, **caractérisé en ce qu'**il comprend les étapes suivantes :
- introduction, dans un étui, d'un matériau amortissant pour former une enveloppe pour objet fragile ;
- placement d'au moins un étui contenant le matériau amortissant dans une enceinte souple ;
- expulsion de l'air contenu dans l'enceinte souple et fermeture de cette enceinte, le vide obtenu entraînant la compression du matériau amortissant de l'étui.

2. Procédé selon la revendication 1, **caractérisé en ce que** le matériau amortissant est une mousse naturelle ou synthétique.

3. Procédé selon la revendication 1 ou 2, **caractérisé en ce que** l'expulsion de l'air contenu dans l'enceinte souple est obtenue par aspiration et/ou par compression mécanique de l'enceinte contenant l'(les) étui(s).

4. Procédé selon l'une quelconque des revendications 1 à 3, **caractérisé en ce qu'**il comprend une étape supplémentaire de placement de moyens de pré-découpe pour ouverture facilitée de l'enceinte contenant l'(les) étui(s).

5. Procédé selon la revendication 4, **caractérisé en ce que** les moyens de pré-découpe sont choisis parmi le groupe comprenant les lignes d'affaiblissement, les entailles sur les bords latéraux de l'enceinte ou tout autre moyen équivalent.

6. Enveloppes pour objets fragiles obtenues par la mise en oeuvre du procédé présenté dans l'une quelconques des revendications 1 à 5, **caractérisé en ce qu'**elles sont disposées chacune dans une enceinte, les enceintes étant groupées dans une sur-enceinte, de sur-emballage, de laquelle l'air a été chassé par compression ou aspiration avant fermeture.

7. Enveloppes pour objets fragiles obtenues par la mise en oeuvre du procédé présenté dans l'une quelconques des revendications 1 à 5, **caractérisé en ce que** les enceintes contenant la(les) enveloppe(s) sont réalisées en matériau polymère translucide, transparent, semi-transparent, ou pourvues d'une fenêtre de visualisation du contenu.

## Patentansprüche

1. Verfahren zur Herstellung und zum Verpacken von Umschlägen für zerbrechliche Gegenstände, **dadurch gekennzeichnet, daß** das Verfahren folgende Schritte umfaßt:
- Einführen eines dämpfenden Materials in eine Hülle, um einen Umschlag für einen zerbrechlichen Gegenstand zu bilden;
- Anordnen von mindestens einer Hülle, welche das dämpfende Material enthält, in eine elastische Umschließung;
- Entfernen der Luft, die in der elastischen Umschließung enthalten ist und Schließen der Umschließung, wobei der erhaltene Unterdruck zur Kompression des dämpfenden Materials der Hülle führt.

2. Verfahren nach Anspruch 1, **dadurch gekennzeichnet, daß** das dämpfende Material ein Natur- oder ein Kunstschaum ist.

3. Verfahren nach Anspruch 1 oder 2, **dadurch gekennzeichnet, daß** das Entfernen der Luft, die in der elastischen Umschließung enthalten ist, durch Ansaugen und/oder mechanische Kompression der Umschließung erhalten wird, welche die Hülle(n) enthält.

4. Verfahren nach einem der Ansprüche 1 bis 3, **dadurch gekennzeichnet, daß** es einen zusätzlichen Schritt umfaßt, bei dem Vorschneidemittel für ein erleichtertes Öffnen der Umschließung angeordnet werden, welche die Hülle(n) enthält.

5. Verfahren nach Anspruch 4, **dadurch gekennzeichnet**, das die Vorschneidemittel aus der Gruppe ausgewählt sind, welche dünnergemachte Linien, Einschnitte auf den Seitenrändern der Umschließung oder jegliches andere gleichwertige Mittel umfaßt.

6. Umschläge für zerbrechliche Gegenstände, die durch die Verwendung des in einem der Ansprüche 1 bis 5 dargelegten Verfahrens erhalten werden, **dadurch gekennzeichnet, daß** die Umschläge jeweils in einer Umschließung angeordnet sind, wobei die Umschließungen in einer Überumschließung einer Überverpackung zusammengefaßt sind, aus welcher die Luft durch Kompression oder Ansaugen vor dem Verschließen ausgetrieben wurde.

7. Umschläge für zerbrechliche Gegenstände, die durch die Verwendung des in einem der Ansprüche 1 bis 5 dargelegten Verfahrens erhalten werden, **dadurch gekennzeichnet, daß** die Umschließungen, welche den (die) Umschlag (Umschläge) enthalten, aus einem durchscheinenden, transparenten, halbtransparenten polymeren Material hergestellt oder mit einem Sichtfenster zum Betrachten des Inhalts versehen sind.

## Claims

1. Process for producing and packaging wrappings for fragile objects, **characterised by** the fact that it comprises the following steps:
- the introduction of shock-absorbing material into a cover to form a wrapping for fragile objects;
- the placing of at least one cover containing shock-absorbing material inside a flexible enclosure;
- the expulsion of the air contained in the flexible enclosure and closure of this enclosure, with the vacuum that is produced causing compression of the shock-absorbing material of the cover.

2. Process as described in claim 1, **characterised by** the fact that the shock absorbing material is natural or synthetic foam.

3. Process as described in claim 1 or 2, **characterised by** the fact that expulsion of the air contained in the flexible enclosure is produced by suction and/or by mechanical compression of the enclosure containing the cover(s).

4. Process as described in any of claims 1 to 3 whatsoever, **characterised by** the fact that it involves an additional step by which a means of pre-perforation is incorporated, for ease of opening of the enclosure containing the cover(s).

5. Process as described in claim 4, **characterised by** the fact that the means of pre-perforation are selected from a group which includes using lines of reduced strength, cuts in the lateral edge of the enclosure, or any other equivalent means.

6. Wrappings for fragile objects obtained by the implementation of the process presented in any of claims 1 to 5 whatsoever, **characterised by** the fact that the wrappings are each arranged inside an enclosure, with the enclosures being grouped together inside an over-enclosure and over-packaging, from which the air has been driven out by compression or suction before closure.

7. Wrappings for fragile objects obtained by the implementation of the process presented in any of claims 1 to 5 whatsoever, **characterised by** the fact that the enclosures containing the wrapping(s) are made from a translucent, transparent or semi-transparent polymer material, or are provided with a window for viewing of the contents.
